# EUROPÄISCHE PATENTSCHRIFT

(11) **EP 2 429 932 B1**
(45) Veröffentlichungstag und Bekanntmachung des Hinweises auf die Patenterteilung: **22.10.2014**
(21) Anmeldenummer: 10721423.1
(22) Anmeldetag: 10.05.2010
(51) Int. Cl.: B65H 54/547

(54) **WELLENSYSTEM FÜR DEN EINSATZ IN EINEM SPANNFUTTER EINES SPULKOPFES**
SHAFT SYSTEM FOR USE IN A CHUCK OF A WINDING HEAD
SYSTÈME D'ARBRES DESTINÉ À ÊTRE UTILISÉ DANS UN MANDRIN DE SERRAGE D'UNE TÊTE DE BOBINAGE

(30) Priorität: 16.05.2009 DE 102009021647
(43) Veröffentlichungstag der Anmeldung: 21.03.2012
(73) Patentinhaber: Schaeffler Technologies GmbH & Co. KG, 91074 Herzogenaurach (DE)
(72) Erfinder: JUNGINGER, Uwe, 91217 Hersbruck (DE); SCHREIBER, Martin, 91074 Herzogenaurach (DE); ZWIERS, Ulrike, 47058 Duisburg (DE); ADLER, Jochen, 40593 Düsseldorf (DE)
(86) Internationale Anmeldenummer: PCT/EP2010/056323
(87) Internationale Veröffentlichungsnummer: WO 2010/133462

(56) Entgegenhaltungen:
- DE-A1- 2 935 218
- DE-A1- 3 045 486
- DE-A1- 19 752 483
- DE-A1-102006 003 691
- DE-A1-102006 019 228
- US-A- 4 953 802
- US-B1- 6 536 953

## Beschreibung

### Gebiet der Erfindung

Die Erfindung betrifft ein Wellensystem für den Einsatz in einem Spannfutter eines Spulkopfes, mit wenigstens einer Antriebs- oder Abtriebswelle und wenigstens einer Achse oder weiteren Welle, welche koaxial zur Antriebs- oder Abtriebswelle angeordnet ist, wobei wenigstens eines dieser Bauteile als Hohlwelle oder Hohlachse ausgebildet und darin das andere Bauteil zumindest teilweise aufgenommen sowie gegenüber der Hohlwelle oder Hohlachse mittels wenigstens eines Lagers abgestützt ist, Die Erfindung betrifft ferner ein Spannfutter für Spulköpfe von Spinnmaschine sowie einen Spulkopf einer Spinnmaschine und eine Spinnanlagen für synthetische Fasern mit einem solchen Wellensystem.

### Hintergrund der Erfindung

Wellensysteme der hier angesprochenen Art, wie sie beispielsweise in einem Spannfutter eines Spulkopfes für eine Spinnmaschine für synthetische Fasern zum Einsatz kommen, weisen zur Lagerung der Antriebs- oder Abtriebswelle üblicherweise Rillenkugellager, Rollenlager und/oder Spindellager auf. Aus der DE 30 45 486 A1 ist ein gattungsgemäßes Wellensystem bekannt, bei dem sich die dortige Spulenwelle mittels Rillenkugellager gegenüber einer Achse mit Gehäusefunktion abstützt, wobei die Achse koaxial zur Spulenwelle angeordnet ist. Die Achse ist als Hohlachse ausgebildet, in welcher die Spulenwelle zumindest teilweise aufgenommen ist.

Aufgrund der koaxial ineinander angeordneten Wellen eines solchen geschachtelten Wellensystems ist der für die Lagerung zur Verfügung stehende Bauraum in radialer Richtung sehr begrenzt. Sofern daher Rillenkugellager zum Einsatz kommen, ist die Tragzahl der für diesen begrenzten Bauraum passenden Lagergrößen zu gering. Die verwendbaren Rollenlager weisen dagegen eine zu kurze Fettgebrauchsdauer auf und müssen bereits nach kurzer Betriebsdauer ausgetauscht werden, Die Verwendung von Spindellagern zur Lagerung der Antriebs- oder Abtriebswelle ist zudem vergleichsweise teuer.

### Aufgabe der Erfindung

Der Erfindung liegt die Aufgabe zugrunde, ein Wellensystem mit den eingangs genannten Merkmalen vorzuschlagen, welches trotz seines begrenzten Bauraums in radialer Richtung eine hohe radiale Tragfähigkeit aufweist und dessen Lagerung relativ kostengünstig ist. Ferner soll ein entsprechendes Spannfutter für eine Spinnmaschine sowie ein Spulkopf mit einem solchen Spannfutter vorgeschlagen werden.

### Zusammenfassung der Erfindung

Zur Lösung der Aufgabe wird ein Wellensystem vorgeschlagen, welches die in Anspruch 1 genannten Merkmale aufweist. Vorteilhafte Weiterbildungen sind in den zugeordneten Unteransprüchen genannt.

Das erfindungsgemäße Wellensystem ist besonders für den Einsatz in einem Spannfutter eines Spinnmaschinen-Spulkopfes, insbesondere eines Hochgeschwindigkeits-Spulkopfes geeignet, wie sie beispielsweise bei Spinnvorrichtungen für die Chemiefaserherstellung verwendet werden. Das Wellensystem weist wenigstens eine Antriebs- oder Abtriebswelle und wenigstens eine Achse oder weitere Welle auf, welche koaxial bezüglich der Antriebs- oder Abtriebswelle angeordnet ist. Es ist dabei wenigstens eines dieser Bauteile als Hohlwelle oder Hohlachse ausgebildet und darin das andere Bauteil zumindest teilweise aufgenommen und stützt sich gegenüber der Hohlwelle oder Hohlachse mittels wenigstens eines Lagers ab. Eine solche Anordnung der Antriebs- oder Abtriebswelle gegenüber der Achse oder weiteren Welle wird im Sinne der Erfindung als geschachtelte Wellenanordnung oder geschachteltes Wellensystem bezeichnet. Erfindungsgemäß ist es vorgesehen, dass das Lager als Kugelrollenlager ausgebildet ist, welches radial innen an dem Außenumfang der radial innen angeordneten, drehbaren Welle und radial außen an dem Innenumfang einer radial außen angeordneten, stillstehenden Achse angeordnet ist.

Durch diese Konstruktion weist die Lagerung des Wellensystems eine deutlich höhere Tragfähigkeit in radialer Richtung als die bisher eingesetzten Lager auf, so dass ein Wellensystem mit relativ hoher Steifigkeit realisierbar ist. Aufgrund des schmäleren Wälzkörpers eines Kugelrollenlagers gegenüber den Kugeln eines herkömmlichen Kugellagers steht bei gleicher Lagerbreite mehr Fettraum zur Verfügung, so dass die Fettgebrauchsdauer einer solchen Lagerung insbesondere bei schnell drehenden geschachtelten Wellensystemen erheblich verlängert ist. Im Vergleich zur konventionellen Lagerung mittels Rillenkugellagern erlaubt der Einsatz von Kugelrollenlagern bei gleicher Baugröße die Realisierung radial höher belasteter Wellensysteme oder, sofern die Belastung gleichgroß ist, ein so genanntes Downsizing bestehender Konstruktionen.

Unter einer Welle wird im Sinne der Erfindung ein Maschinenelement verstanden, welches zum Weiterleiten von Drehbewegungen und Drehmomenten sowie zur Lagerung von rotierenden Teilen dient. Unter einer Achse wird im Sinne der Erfindung ein Maschinenelement verstanden, welches zum Tragen und Lagern von drehbaren Bauteilen dient. Anders als die Welle, überträgt die Achse jedoch kein Drehmoment.

Nach einer ersten Ausgestaltung der Erfindung ist es vorgesehen, dass das Kugelrollenlager einen einteiligen Käfig für die Kugelrollen aufweist. Dadurch ist das Wellensystem für hohe Drehzahlen besonders geeignet. Bevorzugt sollte dabei der Käfig als Stahlkäfig ausgebildet sein, da hierdurch der Käfig besonders stabil ausgebildet ist und insofern eine weitere Maßnahme zur Verbesserung der Lagerung, insbesondere bei besonders hohen Drehzahlen, realisiert ist.

Nach einer dazu alternativen Ausgestaltung der Erfindung ist es vorgesehen, dass das Kugelrollenlager einen Schnappkäfig für die Kugelrollen aufweist. Hierdurch ist eine Lagerung für niedrige bis mittlere Drehzahlen des Wellensystems kostengünstig realisiert. Ein Kostenvorteil ergibt sich dabei besonders, sofern nach einer Ausgestaltung der Erfindung der Schnappkäfig aus einem geeigneten Kunststoff, wie beispielsweise Polyamid besteht.

Es bietet sich an, dass das Kugelrollenlager einen Druckwinkel zwischen etwa 5° und etwa 30° aufweist. Dadurch ist eine hohe Laufruhe der zu lagernden Antriebs- oder Abtriebswelle realisiert. Vorzugsweise sollte das Kugelrollenlager einen Druckwinkel von etwa 15° aufweisen. Hierdurch kann ein Betrieb des Wellensystems mit besonders hoher Laufruhe realisiert werden.

Auf eine Verbesserung der Laufruhe zielt auch die Ausgestaltung der Erfindung, wonach das Kugelrollenlager axial vorgespannt ist.

Sofern das Wellensystem höchsten radialen Belastungen ausgesetzt ist, bietet es sich an, dass das Kugelrollenlager mehrreihig, beispielsweise zweireihig, ausgebildet ist.

Gemäß einer anderen Variante kann vorgesehen sein, dass das Kugelrollenlager ohne gesonderten Innenring ausgebildet ist, und dass die radial innen angeordnete jeweilige Laufbahn für die Kugelrollen an der radial innen angeordneten drehbaren Welle ausgebildet ist.

Sofern zum Abstützen der Antriebs- oder Abtriebswelle gegen die wenigstens eine Achse oder weitere Welle wenigstens zwei Kugelrollenlager vorgesehen sind, liegen nach einer Ausgestaltung der Erfindung die Kugelrollenlager in X- oder O-Anordnung zueinander. Auch diese Maßnahme zielt darauf ab, auf das Wellensystem wirkende Kräfte in radialer und axialer Richtung standzuhalten, so dass das Wellensystem auch bei einer derartigen Beanspruchung eine ausreichende Lebensdauer hat.

Es bietet sich an, dass die Kugelrollenlager eine Stützlagerung bezüglich der Antriebs- oder Abtriebswelle bilden. Dadurch ist das Axialspiel der Lagerung zur Sicherung einer optimalen Funktion entsprechend einstellbar bzw. eingestellt.

Alternativ dazu kann es auch sein, dass die Kugelrollenlager in einer Fest-Loslagerung angeordnet sind.

Nach einer weiteren Ausgestaltung der Erfindung ist es vorgesehen, dass die Hohlachse oder Hohlwelle sich mittels Dämpfungselemente gegenüber einer radial außen angeordneten hohlzylindrischen Halteachse abstützt.

Bevorzugt ist das erfindungsgemäße Wellensystem Bestandteil eines Spannfutters. Bevorzugt ist das Spannfutter ein Bestandteil eines Spulkopfes von Spinnmaschinen, vorzugsweise eines Hochgeschwindigkeits-Spulkopfes für die Chemiefaserherstellung. Bevorzugt findet ein solcher Spulkopf seinen Einsatz in Spinnanlagen für die Chemiefaserherstellung.

### Kurze Beschreibung der Zeichnungen

Die Erfindung wird im Folgenden anhand der beiliegenden Zeichnungen an mehreren Ausführungsbeispielen näher erläutert. Dabei zeigen:
- Figur 1: eine mögliche Ausführungsform eines geschachtelten Wellensystems mit einer Kugelrollenlagerung in einer schematischen Längsschnittdarstellung,
- Figur 2a: ein dazu alternatives Kugelrollenlager für den Einsatz in dem Wellensystem gemäß Figur 1,
- Figur 2b: ein weiteres alternatives Kugelrollenlager für den Einsatz in dem Wellensystem gemäß Figur 1, und
- Figur 3: ein Spannfutter eines Spulkopfes einer Spinnmaschine mit einem geschachtelten Wellensystem gemäß Figur 1 in Draufsicht.

### Detaillierte Beschreibung der Zeichnungen

Figur 1 zeigt in schematischer Darstellung ein so genanntes geschachteltes Wellen system 100 mit einer zentralen Abtriebswelle 1, welche an ihrem einen Ende mit einem Abtriebselement 2, wie beispielsweise einer Buchse, drehfest verbunden ist. Das Wellensystem 100 weist ferner eine stillstehende Achse 3 in Art einer Trägerbuchse auf, welche koaxial zur Abtriebswelle 1 angeordnet ist und die Abtriebswelle 1 in axialer Richtung zumindest teilweise koaxial aufnimmt.

Zur Lagerung der Abtriebswelle 1 weist das Wellensystem 100 wenigstens zwei Wälzlager 4, 5 auf, welche in axialer Richtung in einem Abstand zueinander angeordnet sind, sich mit ihrem Außenumfang gegen die Achse bzw. Trägerbuchse 3 abstützen und mit ihrem Innenumfang die Abtriebswelle 1 tragen. Die Trägerbuchse 3 stützt sich radial außen über elastomere Dämpfungselemente 6 gegen eine weitere drehfeste Achse 7 ab, welche koaxial zur Abtriebswelle 1 angeordnet ist. Die drehfeste Achse 7 ist als Hohlachse ausgebildet und umgibt die Trägerbuchse 3 koaxial. Die drehfeste Achse 7 ist bevorzugt gehäusefest angeordnet und übt eine Haltefunktion für die Trägerbuchse 3 aus. Die drehfeste Achse 3 bzw. Trägerbuchse und die Achse 7 sind bevorzugt stillstehend angeordnet.

Erfindungsgemäß sind die Wälzlager 4, 5 jeweils als Kugelrollenlager ausgebildet, die radial innen an dem Außenumfang der radial innen angeordneten, drehbaren Welle 1 und radial außen an dem Innenumfang einer radial außen angeordneten, stillstehenden Achse 3 angeordnet sind. Die Kugelrollenlager 4, 5 bilden eine Stützlagerung für die Abtriebswelle 1. Bei dem Ausführungsbeispiel gemäß der Figur 1 sind die Kugelrollenlager 4, 5 einreihig ausgebildet.

Wie insbesondere aus Figur 2a und 2b ersichtlich ist, können die Kugelrollenlager 4, 5 auch zweireihig ausgebildet sein, wobei die Kugelrollen 8 der einen Reihe zu den Kugelrollen 9 der anderen Reihe in gleichem Druckwinkel (Figur 2a) oder die Kugelrollen 10 der einen Reihe zu den Kugelrollen 11 der anderen Reihe im entgegengesetzten Druckwinkel (Figur 2b) zueinander angeordnet sein können. Damit kann das Wellensystem 100 gemäß einer alternativen Ausführungsform in X- oder O-Anordnung der Kugelrollenlager realisiert sein.

Figur 3 zeigt ein mögliches Einbaubeispiel des Wellensystems 100 gemäß Figur 1. Das Wellensystem 100 ist dort Teil eines Spannfutters 110 eines Spinnmaschinen-Spulkopfes 120. Derartige Spinnmaschinen werden beispielsweise für die Chemiefaserherstellung eingesetzt und ermöglichen Aufwickelgeschwindigkeiten von bis zu 8000 Meter pro Minute. Somit handelt es sich bei den Spulköpfen um so genannte Hochgeschwindigkeits-Spulköpfe, bei denen das Spannfutter ein schnell drehendes Rotorsystem darstellt, welches während des Spulens einen erheblichen Gewichtszuwachs erfährt. Bei dem Spulkopf 120 sind mehrere Spulen 130 in axialer Richtung hintereinander liegend angeordnet und mit dem Abtriebselement 2 drehfest gekoppelt, so dass die Spulen 130 über die Abtriebswelle 1 und das Abtriebselement 2 angetrieben werden. Die Abtriebswelle 1 wird über eine Kupplung 140 von einem nicht dargestellten Elektromotor angetrieben. Die drehfeste Achse 7 des Wellensystems 100 gemäß Figur 1 ist dabei über einen Flansch 150 mit einem nicht dargestellten Gehäuse verbindbar.

Aufgrund des enormen Gewichtszuwachses der Spulen beim Aufwickeln von Chemiefasern und den angestrebten längeren Spannfuttern mit höheren Spulgeschwindigkeiten sind höchste Anforderungen an die Tragfähigkeit der Lagerung gestellt. Der Einsatz von Kugelrollenlagern zur Lagerung der Abtriebswelle 1 bietet sich daher bei einem solchen Spulkopf besonders an.

Die erfindungsgemäße Lagerung mittels Kugelrollenlager bietet sich zum einen bei sämtlichen Wellensystemen mit koaxial ineinander angeordneten Wellen an, welche gegeneinander drehbar zu lagern sind. Darüber hinaus bietet sich ein solches Lagerungskonzept besonders bei Systemen mit höchsten Anforderungen an die radiale Tragfähigkeit und besonders schnell drehenden Abtriebswellen an.

### Bezugszeichenliste

- 1: Antriebswelle, Abtriebswelle
- 2: Abtriebselement, Buchse
- 3: Achse, Trägerbuchse
- 4: Wälzlager, Kugelrollenlager
- 5: Wälzlager, Kugelrollenlager
- 6: Dämpfungselement
- 7: Drehfeste Achse
- 8: Kugelrolle
- 9: Kugelrolle
- 10: Kugelrolle
- 11: Kugelrolle
- 100: Wellensystem
- 110: Spannfutter
- 120: Spülkopf
- 130: Spulen
- 140: Kupplung
- 150: Flansch

## Patentansprüche

1. Wellensystem (100) für den Einsatz in einem Spannfutter (110) eines Spulkopfes (120), mit wenigstens einer Antriebs- oder Abtriebswelle (1) und wenigstens einer Achse (3) oder weiteren Welle, welche (3) koaxial zur Antriebs- oder Abtriebswelle (1) angeordnet ist, wobei wenigstens eines dieser Bauteile (1, 3) als Hohlwelle oder Hohlachse (3) ausgebildet und darin das andere Bauteil (1) zumindest teilweise aufgenommen sowie gegenüber der Hohlwelle oder Hohlachse (3) mittels wenigstens eines Lagers (4; 5) abgestützt ist, **dadurch gekennzeichnet, dass** das Lager als Kugelrollenlager (4; 5) ausgebildet ist, welches radial innen an dem Außenumfang der radial innen angeordneten, drehbaren Welle (1) und radial außen an dem Innenumfang einer radial außen angeordneten, stillstehenden Achse (3) angeordnet ist.

2. Wellensystem nach Anspruch 1, **dadurch gekennzeichnet, dass** das Kugelrollenlager (4; 5) einen einteiligen Käfig für die Kugelrollen aufweist, welcher aus Stahl besteht.

3. Wellensystem nach Anspruch 1, **dadurch gekennzeichnet, dass** das Kugelrollenlager (4; 5) einen Schnappkäfig für die Kugelrollen aufweist, welcher aus Polyamid besteht.

4. Wellensystem nach einem der vorherigen Ansprüche, **dadurch gekennzeichnet, dass** das Kugelrollenlager (4; 5) einen Druckwinkel zwischen 5° und 30° aufweist.

5. Wellensystem nach Anspruch 4, **dadurch gekennzeichnet, dass** das Kugelrollenlager (4; 5) einen Druckwinkel von etwa 15° aufweist.

6. Wellensystem nach einem der vorherigen Ansprüche, **dadurch gekennzeichnet, dass** das Kugelrollenlager (4; 5) axial vorgespannt angeordnet ist.

7. Wellensystem nach einem der vorherigen Ansprüche, **dadurch gekennzeichnet, dass** das Kugelrollenlager (4; 5) mehrreihig ausgebildet ist.

8. Wellensystem nach einem der vorherigen Ansprüche, **dadurch gekennzeichnet, dass** das Kugelrollenlager (4; 5) ohne gesonderten Innenring ausgebildet ist, und dass die radial innen angeordnete Laufbahn für die Kugelrollen an der radial innen angeordneten drehbaren Welle (1) ausgebildet ist.

9. Wellensystem nach einem der vorherigen Ansprüche, **dadurch gekennzeichnet, dass** zum Abstützen der Antriebs- oder Abtriebswelle (1) gegen die wenigstens eine Achse (3) oder weitere Welle wenigstens zwei Kugelrollenlager (4, 5) vorhanden sind, welche in X- oder O-Anordnung zueinander angeordnet sind.

10. Wellensystem nach Anspruch 9, **dadurch gekennzeichnet, dass** die Kugelrollenlager (4, 5) eine Stützlagerung bezüglich der Antriebs- oder Abtriebswelle (1) bilden.

11. Wellensystem nach Anspruch 9 oder 10, **dadurch gekennzeichnet, dass** die Hohlachse (3) oder Hohlwelle sich mittels Dämpfungselemente (6) gegenüber einer radial außen angeordneten hohlzylindrischen Achse (7) abstützt.

12. Spannfutter (110) für Spulköpfe (120) von Spinnmaschinen mit einem Wellensystem (100) nach einem der vorherigen Ansprüche.

13. Spulkopf (120) einer Spinnmaschine mit wenigstens einem Spannfutter (110) mit einem Wellensystem (100) nach einem der Ansprüche 1 bis 11.

14. Spinnanlage für synthetische Fasern mit wenigstens einem Spulkopf (120) nach Anspruch 13.

## Claims

1. Shaft system (100) for use in a chuck (110) of a winding head (120), having at least one driveshaft or output shaft (1) and at least one axle (3) or further shaft, which is arranged coaxially with the driveshaft or output shaft (1), wherein at least one of these components (1, 3) is formed as a hollow shaft or hollow axle (3) and the other component (1) is at least partially accommodated therein and is also supported by means of at least one bearing (4; 5) with respect to the hollow shaft or hollow axle (3), **characterized in that** the bearing is in the form of a ball roller bearing (4; 5) which is arranged radially on the inside on the outer circumference of the rotatable shaft (1) that is arranged radially on the inside, and radially on the outside on the inner circumference of a stationary axle (3) that is arranged radially on the outside.

2. Shaft system according to Claim 1, **characterized in that** the ball roller bearing (4; 5) has a onepart cage for the ball rollers, said cage consisting of steel.

3. Shaft system according to Claim 1, **characterized in that** the ball roller bearing (4; 5) has a snapaction cage for the ball rollers, said cage consisting of polyamide.

4. Shaft system according to one of the preceding claims, **characterized in that** the ball roller bearing (4; 5) has a contact angle of between 5° and 30°.

5. Shaft system according to Claim 4, **characterized in that** the ball roller bearing (4; 5) has a contact angle of about 15°.

6. Shaft system according to one of the preceding claims, **characterized in that** the ball roller bearing (4; 5) is arranged in an axially preloaded manner.

7. Shaft system according to one of the preceding claims, **characterized in that** the ball roller bearing (4; 5) is arranged in a plurality of rows.

8. Shaft system according to one of the preceding claims, **characterized in that** the ball roller bearing (4; 5) is formed without a separate inner ring, and **in that** the raceway, arranged radially on the inside, for the ball rollers is formed on the rotatable shaft (1) arranged radially on the inside.

9. Shaft system according to one of the preceding claims, **characterized in that** at least two ball roller bearings (4, 5) are present in order to support the driveshaft or output shaft (1) against the at least one axle (3) or further shaft, said ball roller bearings (4, 5) being arranged in an X-shaped or O-shaped arrangement with respect to one another.

10. Shaft system according to Claim 9, **characterized in that** the ball roller bearings (4, 5) form a support bearing arrangement with regard to the driveshaft or output shaft (1).

11. Shaft system according to Claim 9 or 10, **characterized in that** the hollow axle (3) or hollow shaft is supported by means of damping elements (6) with respect to a hollow-cylindrical axle (7) arranged radially on the outside.

12. Chuck (110) for winding heads (120) of spinning machines having a shaft system (100) according to one of the preceding claims,

13. Winding head (120) of a spinning machine having at least one chuck (110) having a shaft system (100) according to one of Claims 1 to 11.

14. Spinning installation for synthetic fibres, having at least one winding head (120) according to Claim 13.

## Revendications

1. Système d'arbres (100) pour l'utilisation dans un mandrin de serrage (110) d'une tête de bobinage (120), comprenant au moins un arbre d'entraînement ou de prise de force (1) et au moins un axe (3) ou un arbre supplémentaire, lequel (3) est disposé coaxialement par rapport à l'arbre d'entraînement ou de prise de force (1), au moins l'un de ces composants (1, 3) étant réalisé en tant qu'arbre creux ou axe creux (3) et l'autre composant (1) étant reçu dans celui-ci au moins en partie et étant supporté par rapport à l'arbre creux ou à l'axe creux (3) au moyen d'au moins un palier (4 ; 5), **caractérisé en ce que** le palier est réalisé sous forme de palier à rouleaux coniques (4 ; 5) qui est disposé radialement à l'intérieur au niveau de la périphérie extérieure de l'arbre rotatif (1) disposé radialement à l'intérieur, et radialement à l'extérieur au niveau de la périphérie intérieure d'un axe (3) immobile disposé radialement à l'extérieur.

2. Système d'arbres selon la revendication 1, **caractérisé en ce que** le palier à rouleaux coniques (4 ; 5) présente une cage d'une seule pièce pour les rouleaux coniques, laquelle se compose d'acier.

3. Système d'arbres selon la revendication 1, **caractérisé en ce que** le palier à rouleaux coniques (4 ; 5) présente une cage encliquetable pour les rouleaux coniques, laquelle se compose de polyamide.

4. Système d'arbres selon l'une quelconque des revendications précédentes, **caractérisé en ce que** le palier à rouleaux coniques (4 ; 5) présente un angle de pression compris entre 5° et 30°.

5. Système d'arbres selon à revendication 4, **caractérisé en ce que** le palier à rouleaux coniques (4 ; 5) présente un angle de pression d'environ 15°.

6. Système d'arbres selon l'une quelconque des revendications précédentes, **caractérisé en ce que** le palier à rouleaux coniques (4 ; 5) est disposé de manière précontrainte axialement.

7. Système d'arbres selon l'une quelconque des revendications précédentes, **caractérisé en ce que** le palier à rouleaux coniques (4 ; 5) est réalisé en plusieurs rangées.

8. Système d'arbres selon l'une quelconque des revendications précédentes, **caractérisé en ce que** le palier à rouleaux coniques (4 ; 5) est réalisé sans bague intérieure séparée, et **en ce que** la piste de roulement pour les rouleaux coniques disposée radialement à l'intérieur est réalisée sur l'arbre rotatif (1) disposé radialement à l'intérieur.

9. Système d'arbres selon l'une quelconque des revendications précédentes, **caractérisé en ce que** pour supporter l'arbre d'entraînement ou de prise de force (1) contre l'au moins un axe (3) ou l'arbre supplémentaire, au moins deux paliers à rouleaux coniques (4, 5) sont prévus, lesquels sont disposés l'un par rapport à l'autre suivant un agencement en X ou en O.

10. Système d'arbres selon la revendication 9, **caractérisé en ce que** les paliers à rouleaux coniques (4, 5) forment un support sur palier d'appui par rapport à l'arbre d'entraînement ou de prise de force (1).

11. Système d'arbres selon la revendication 9 ou 10, **caractérisé en ce que** l'axe creux (3) ou l'arbre creux s'appuie au moyen d'éléments d'amortissement (6) par rapport à un axe (7) cylindrique creux disposé radialement à l'extérieur.

12. Mandrin de serrage (110) pour des têtes de bobinage (120) de métiers à filer comprenant un système d'arbres (100) selon l'une quelconque des revendications précédentes.

13. Tête de bobinage (120) d'un métier à filer, comprenant au moins un mandrin de serrage (110) comprenant un système d'arbres (100) selon l'une quelconque des revendications 1 à 11.

14. Installation de filature pour des fibres synthétiques comprenant au moins une tête de bobinage (120) selon la revendication 13.
